# EUROPÄISCHE PATENTSCHRIFT

(11) **EP 0 024 658 B1**
(45) Veröffentlichungstag und Bekanntmachung des Hinweises auf die Patenterteilung: **02.02.1983**
(21) Anmeldenummer: 80104851.3
(22) Anmeldetag: 15.08.1980
(51) Int. Cl.: E04C 2/54, E06B 3/66, E04C 1/42

(54) **Kunstglas-Isolierscheibe**
Insulating pane of synthetic glass
Vitre isolante en verre synthétique

(30) Priorität: 01.09.1979 DE 2935456
(43) Veröffentlichungstag der Anmeldung: 11.03.1981
(73) Patentinhaber: Gerhardi & Cie., D-58511 Lüdenscheid (DE)
(72) Erfinder: Schloemer, Gerhard, Dipl.-Ing., D-5880 Lüdenscheid (DE); Steinweg, Klaus, Dipl.-Ing., D-5880 Lüdenscheid (DE)
(74) Vertreter: Hassler, Werner, Dr.

## Beschreibung

Die Erfindung betrifft eine Kunstglas-Isolierscheibe aus mindestens zwei Scheiben aus Kunststoff und dazwischen angeordneten, im wesentlichen rohrförmigen, aneinanderstossenden Stegrahmen aus Kunststoff, deren Stirnränder mit den Scheiben verschweisst sind.

Bekannt sind Kunstglas-Isolierscheiben mit in einer Richtung (Extrusionsrichtung) verlaufenden Stegen. Eine derartige Kunstglas-Isolierscheibe hat unterschiedliche Widerstandsmomente in Längsrichtung und in Querrichtung der Stege. Diese Kunstglas-Isolierscheibe erfordert eine vergleichsweise grosse Wandstärke. Ausserdem ist die Wärmedurchgangszahl vergleichsweise gross, weil kaminartige Luftkammern vorhanden sind.

Eine Kunstglas-Isolierscheibe der eingangs genannten Art ist in der DE-A Nr. 1921624 beschrieben. Dort sind die Stegrahmen unmittelbar beim Vergiessen der Scheiben mit denselben verschweisst. Daher können sich die Stegrahmen unterschiedlich in die Scheiben eindrücken, so dass sich Verkantungen ausbilden. Infolgedessen ist keine gleichmässige gegenseitige Abstützung der Stegrahmen gewährleistet.

Aufgabe der Erfindung ist die Bereitstellung einer Kunstglas-Isolierscheibe, die bei geringer Wandstärke der einzelnen Scheiben eine stabile Verbindung zwischen Stegrahmen und Scheiben sicherstellt, wobei die Stegrahmen durch formschlüssige gegenseitige Anlage zur Stabilität beitragen sollen. Hierdurch soll ein gleichmässig hohes Widerstandsmoment in allen Richtungen und eine möglichst kleine Wärmedurchgangszahl erzielt werden.

Diese Aufgabe wird nach der Erfindung durch die Kombination folgender Merkmale gelöst:
a) die Stirnränder der Stegrahmen besitzen nach aussen überstehende Randleisten;
b) senkrecht zu der durch die Stirnränder und Randleisten gebildeten Stirnfläche sind in Richtung auf die jeweils benachbarte Scheibe verlaufende Ultraschall-Schweissstege angeordnet;
c) der Querschnitt der Stegrahmen verjüngt sich zu einer Einschnürung ausgehend von den beiden Stirnflächen bis etwa zur halben Höhe der Stegrahmen;
d) die Scheiben weisen eine Wandstärke von weniger als 1 mm auf.

Die erfinderische Tätigkeit ist darin zu sehen, dass sich die Stegrahmen mit ihren Randleisten gegenseitig abstützen und durch die Randleisten eine grossflächige Anlage gegenüber den Scheiben aufweisen. Durch die Ultraschallschweissung erhält man somit nicht nur eine Verbindung senkrecht zur Ebene der Scheiben, sondern auch eine formschlüssige Abstützung der Stegrahmen gegeneinander.

Im einzelnen füllen die Stegrahmen den Zwischenraum zwischen den beiden Platten oder Scheiben aus, indem die aneinanderstossenden Stegrahmen ein Gefach mit durchgehenden Trennwänden bilden. Die Stegrahmen sind rohrförmige Körper mit beliebigem Querschnitt; es können Kreiszylinder, elliptische Zylinder oder Mehrkant-, insbesondere Quadratrohre, sein. Die Zwischenschicht zwischen den beiden äusseren Scheiben wird so in eine Vielzahl kleiner Luftkammern unterteilt, so dass man eine kleine Wärmedurchgangszahl erhält. Die Randleisten stossen aneinander an und stellen eine definierte Ausrichtung der Stegrahmen im Zwischenraum zwischen den Scheiben sicher. Die Ultraschall-Richtstege garantieren eine hohe Festigkeit und Sicherheit der Ultraschall-Schweissverbindungen und eine gleichmässige Verbindung über die gesamte Fläche der Kunstglas-Isolierscheibe, so dass dieses zur Stabilität der Kunstglas-Isolierscheibe beiträgt. Die Kunstglas-Isolierscheibe besitzt ein gleiches Widerstandsmoment in Längsrichtung und in Querrichtung. Diese Konstruktion mit den Stegrahmen ermöglicht sehr dünne Wandstärke von weniger als 1 mm. Vorzugsweise beträgt die Wandstärke 0,5 mm.

Die Scheiben und Stegrahmen können aus einem schlagfesten glasklaren Kunststoff wie Polycarbonat, Polyester oder Polyvinylchlorid bestehen. Da die Stegrahmen aneinanderstossen und im Stossbereich gitterförmige Abstützungen bilden, ergibt sich eine sehr gute Einleitung von Kräften in den Aufbau, so dass die Stabilität ausserordentlich hoch ist. Dies ist für Bauteile, insbesondere freitragende Bauteile, wichtig. Man kann auch die Stegrahmen aus undurchsichtigem Werkstoff herstellen, um dadurch die Durchsichtigkeit der Kunstglas-Isolierscheibe zu ändern und den jeweiligen Wünschen anzupassen.

Nach einer Ausführungsform der Erfindung ist vorgesehen, dass die Stegrahmen einen zylindrischen Querschnitt aufweisen und deren Seitenwände die Seitenflächen eines Doppelkegelstumpfes bilden, dessen beide Kegelstümpfe mit den kleineren Stirnflächen zusammengesetzt sind. Diese Ausbildung nutzt die hohe Belastbarkeit eines Zylinders aus.

In weiterer Ausbildung der Erfindung ist vorgesehen, dass die Stegrahmen eine Vieleckform und in jedem Eckbereich Versteifungsstege haben, deren gerade Stirnkante senkrecht zu der Stirnfläche des Stegrahmens verlaufen. In weiterer Ausbildung der Erfindung ist vorgesehen, dass die Stegrahmen eine Quadratform haben, und dass im Eckbereich die Randleisten jeweils auf einer senkrecht zur Diagonalen ausgerichteten Linie in Höhe der Stirnkante des betreffenden Versteifungssteges abgeschnitten sind. Dadurch erreicht man eine besonders gleichmässige gegenseitige Abstützung und stabile Konstruktion.

In weiterer Ausbildung der Erfindung ist vorgesehen, dass auf den Seitenwänden weitere Versteifungsstege vorgesehen sind. Hierdurch wird die Stabilität der Stegrahmen erhöht.

Nach einer Weiterbildung der Erfindung ist vorgesehen, dass in halber Höhe jedes Stegrahmens in Höhe der Einschnürung eine Zwischenscheibe eingeformt ist. In dieser Ausbildung stellt die Erfindung eine Dreifachscheibe mit sehr hoher Wärmeisolierung bereit.

In Weiterbildung der Erfindung wird vorgeschlagen, dass an einer Seitenwand des Stegrahmens eine zungenförmige Platte angeformt ist, deren Grösse etwa der Grösse der Stirnfläche des Stegrahmens gleich ist. Hierdurch ist gewährleistet, dass die Kunststoff-Isolierglasscheibe über ihre ganze Fläche eine Zwischenscheibe aufweist.

Schliesslich schlägt die Erfindung vor, dass die übrigen drei Seitenwände des Stegrahmens Nutleisten zur Aufnahme der zungenförmigen Platte aufweisen. Infolgedessen werden.die Ränder der zungenförmigen Platte geführt und gehalten, so dass der Zusammenhalt der Kunstglas-Isolierscheibe über ihre ganze Fläche sehr gut ist.

Damit die Kunstglas-Isolierscheibe einen direkten Einfall der Sonnenstrahlung oder einer anderen Strahlung ausschliesst, wird durch die Erfindung vorgeschlagen, dass die Achse der rohrförmigen Stegrahmen gegenüber den Stirnflächen geneigt ist. Die Kunstglas-Isolierscheibe muss dann beim Einbau so ausgerichtet werden, dass die Neigung der Achse entgegen der Einfallrichtung der Sonnenstrahlung ausgerichtet ist. Es ist dann eine blendfreie Belichtung gewährleistet. Die Höhe und Neigung der Stegrahmen muss so festgelegt sein, dass kein direkter Strahlungsdurchtritt möglich ist. Die Blendfreiheit ist insbesondere dann gewährleistet, wenn die Stegrahmen aus undurchsichtigem Werkstoff bestehen.

Nach einem weiteren Merkmal der Erfindung ist vorgesehen, dass die Scheibe glasklar, die Stegrahmen eingetrübt oder undurchsichtig ausgebildet sind. Ferner schlägt die Erfindung vor, dass die obere Scheibe ganz oder teilweise eingetrübt oder undurchsichtig ausgebildet ist und die Öffnungen der Stegrahmen so abdeckt, dass kein direkter Lichtdurchfall möglich ist.

Durch die zuletzt genannten Ausbildungen wird es ermöglicht, dass die Kunstglas-Isolierscheibe den verschiedensten Anwendungsfällen angepasst werden kann.

Ausführungsformen der Erfindung werden im folgenden unter Bezugnahme auf die anliegenden Zeichnungen erläutert, in den darstellen:
Fig.1 einenTeilschnittinvergrössertemMassstab durch eine Kunstglas-Isolierscheibe,
Fig. 2 eine Draufsicht zu Fig. 1,
Fig. 3 eine zur Hälfte geschnittene Einzelansicht eines Stegrahmens in nochmals vergrössertem Massstab,
Fig. 4 eine Draufsicht zu Fig. 3,
Fig. 5 einen Eckausschnitt des Stegrahmens in der Draufsicht in nochmals vergrössertem Massstab,
Fig. 6 einen Schnitt durch eine abgewandelte Ausführungsform von Stegrahmen für eine Dreifach-Isolierscheibe,
Fig. 7 eine Draufsicht zu Fig. 6,
Fig. 8 eine abgewandelte schematisierte Ausführungsform mit Stegrahmen in Form von schiefen Rohren, und
Fig.9 eine teilweise aufgebrochene Draufsicht zu Fig. 8.

Der Schnitt durch die lsolierscheibe gemäss Fig. 1 zeigt eine obere Platte oder Scheibe 1 und eine untere Scheibe 2, zwischen denen Stegrahmen 3 angeordnet sind. Alle Teile bestehen aus Polycarbonat. Die Scheiben können eine den jeweiligen Belastungsverhältnissen angepasste Wandstärke aufweisen. Die Wandstärke der Scheiben kann bis auf 0,5 mm oder weniger herabgesetzt werden.

Zunächst wird der Aufbau eines Stegrahmens anhand der Fig. 3 bis 5 erläutert. Jeder Stegrahmen ist ein Kunststoff-Spritzgiessteil in Rohrform. Der dargestellte Stegrahmen ist ein Rohrabschnitt mit quadratischem Querschnitt und umfasst vier Seitenwände 4, die so gegeneinander geneigt sind, dass sich der Querschnitt ausgehend von den beiden Stirnflächen verjüngt, so dass sich in halber Höhe des Stegrahmens eine Einschnürung bildet. An den offenen Stirnseiten sind umlaufende Stirnränder 6 mit zu einer Auflagefläche verbreiterter Randleiste 7 vorgesehen. Innerhalb dieser Randleiste 7 sind Ultraschall-Richtstege 8 ausgebildet. Im Eckbereich sind die Randleisten 7 jeweils auf einer Linie 9 abgeschnitten, die senkrecht zur Diagonalen des Stegrahmens und der Stirnfläche ausgerichtet ist. Ausserdem sind mindestens im Eckbereich Versteifungsstege 10 vorgesehen, deren Stirnkanten senkrecht zu den Stirnflächen der Stegrahmen ausgerichtet sind und mit der abgeschnittenen Linie 9 jeweils abschliessen.

Zu der vollständigen Kunstglas-Isolierscheibe werden die Stegrahmen 3 zu einem flächendekkenden Muster zusammengesetzt, wobei jeweils zwei benachbarte Stegrahmen 3 mit den diagonal abgeschnittenen Linien 9 aneinanderstossen. Die Stegrahmen 3 bilden infolgedessen gemäss Fig. 2 ein schachgbrettartiges Muster. Auf beiden Stirnseiten der Stegrahmen 3 werden Scheiben 1 und 2 angeordnet. Es erfolgt eine flächenhafte Ultraschallschweissung, so dass sich die Stirnränder 6 fest mit den Scheiben 1 und 2 verbinden. Die Ultraschall-Richtstege 8 dienen zur Ausrichtung und Führung der Ultraschallenergie. Die Ultraschallschweissung kann in geeigneter Weise erfolgen, z.B. durch kontinuierliche Führung der Anordnung zwischen Ultraschall-Schweissköpfen. Die fertige Isolierscheibe enthält jeweils etwa würfelförmige Bereiche, die einerseits durch den Innenraum eines Stegrahmens und andererseits durch vier Seitenwände von vier aneinanderstossenden Stegrahmen abgeschlossen sind. Diese abgeschlossenen Räume bilden Luftpolster, so dass man sehr günstige Werte für die Wärmedurchgangszahl erhält. Infolge der abgeschlossenen Räume zwischen den beiden Scheiben 1 und 2 ist eine Luftzirkulation nicht möglich. Die Scheiben und Stegrahmen bestehen, wie bereits gesagt, aus Polycarbonat. Die Wandstärke der Teile beträgt jeweils 0,5 mm. Der Abstand der Scheiben 1 und 2 beträgt 40 mm. Auch die Kantenlänge eines Stirnrandes 6 beträgt 40 mm. Messungen ergaben für eine solche Kunstglas-Isolierscheibe eine Wärmedurchgangszahl k von 2,7 W/m².

Bei Bedarf kann man zusätzliche Versteifungsstege 10' verteilt über die Wände 4 anordnen, wie dies in der rechten Hälfte der Fig. 4 durch gestrichelte Linien angedeutet ist.

Die Fig. 6 und 7 zeigen eine abgewandelte Ausführungsform der Erfindung, nämlich eine Dreifach-Isolierglasscheibe. Die Stegrahmen 3' entsprechen mit der Abwandlung den Stegrahmen 3, dass in der Höhe der Einschnürung 5 eine Zwischenscheibe 5 eingeformt ist, und ausserdem an einer Seitenwand 4' eine zungenförmige Platte 16 angeformt ist, deren Grösse etwa der Grösse der Stirnfläche des Stegrahmens 3' gleich ist. An den übrigen Seitenwänden 4" sind in Höhe der Einschnürung 5 Nutleisten angeformt, in denen die zungenförmigen Platten 16 benachbarter Stegrahmen 3' Aufnahme finden.

Der Zusammenhalt-dieser Kunstglas-Dreifachisolierscheibe ist aus den Fig. 6 und 7 ohne weiteres erkennbar. Die Stegrahmen 3' werden so zusammengefügt, dass jeweils eine zungenförmige Platte 16 eines Stegrahmens 3' mit ihren drei freien Kanten in Nutleisten 17 von drei benachbarten Stegrahmen 3' Aufnahme findet. Die freien Stirnflächen der Stegrahmen 3' sind durch Platten abgedeckt, die mit den Stegrahmen in der oben erläuterten Weise verschweisst werden. Man erhält so eine Kunstglas-Dreifachisolierscheibe mit einer durchgehenden Zwischenscheibe in halber Höhe, die durch die zungenförm,igen Platten 16 und die Zwischenscheibe 15 gebildet ist. Hierdurch wird die Wärmedurchgangszahl noch weiter verringert. Die dargestellten Stegrahmen sind Rohre mit quadratischem Querschnitt. Man kann auch Rohre mit beliebigen anderen Querschnitten vorsehen, z.B. Vieleckquerschnitt, Kreisquerschnitt und dergleichen.

Die bisher dargestellten Stegrahmen sind jeweils gerade Rohre, d.h. Rohre, die senkrecht zur Rohrachse abgeschnitten sind. Die Fig. 8 und 9 zeigen eine abgewandelte Ausführungsform, wonach die Stegrahmen 3' als schiefe Rohre mit quadratischem Querschnitt ausgebildet sind. Die beiden Seitenwände 21 verlaufen geneigt zu den Stirnflächen und die Seitenwände 22 haben Parallelogrammform. Alle Stegrahmen 3' sind mit gleicher Neigung der Seitenwände 21 angeordnet, wie man den Fig. 8 und 9 entnimmt. Die obere Scheibe 1 und die untere Scheibe 2 ist aufgelegt. Die Stegrahmen 3' bestehen insbesondere aus einem wenig durchscheinenden oder lichtundurchlässigen Werkstoff. Eine solche Kunstglas-Isolierscheibe wird so ausgerichtet, dass die Neigung der Seitenflächen 21 entgegen der Lichteinfallrichtung ausgerichtet ist. Ein unmittelbarer Lichtdurchtritt wird dann verhindert, so dass eine Blendung ausgeschlossen ist. Die Höhe des Stegrahmens und die Neigung der Seitenwände 21 muss in Abhängigkeit von dem zu erwartenden Sonnenstand bemessen sein.

Die Lichteinfallverhältnisse und die Durchsichtigkeit der Kunstglas-Isolierscheibe können noch in anderer Weise beeinflusst werden. Man kann die in den Fig. 6 und 7 dargestellten Zwischenscheibe 15 und zungenförmigen Platten 16 so auslegen, dass nur ein Teil der freien Öffnungen abgedeckt ist. Die Kunstglas-Isolierscheibe wird dann so ausgerichtet, dass durch diese Zwischenscheibe oder zungenförmige Platte durchfallendes Licht abgeschirmt wird.

Die Erfindung sieht ferner vor, dass die Scheibe gtaskiar, die Stegrahmen eingetrübt oder undurchsichtig ausgebildet sind. Schliesslich wird durch die Erfindung vorgesehen, dass die obere Scheibe ganz oder teilweise eingetrübt oder undurchsichtig ausgebildet ist und die Öffnungen der Stegrahmen so abdeckt, dass kein direkter Lichtdurchfall möglich ist. Bei der zuletzt beschriebenen Ausführungsform kann man die Undurchsichtigkeit der oberen Scheibe durch einen entsprechenden Aufdruck oder in anderer Weise bewirken.

## Patentansprüche

1. Kunstglas-Isolierscheibe aus mindestens zwei Scheiben (1, 2) aus Kunststoff und dazwischen angeordneten, im wesentlichen rohrförmigen, aneinanderstossenden Stegrahmen (3) aus Kunststoff, deren Stirnränder (6) mit den Scheiben (1, 2) verschweisst sind, gekennzeichnet durch folgende Merkmale:
a) die Stirnränder der Stegrahmen (3) besitzen nach aussen überstehende Randleisten (7);
b) senkrecht zu der durch die Stirnränder (6) und Randleisten (7) gebildeten Stirnfläche sind in Richtung auf die jeweils benachbarte Scheibe (1 bzw. 2) verlaufende Ultraschall-Schweissstege (8) angeordnet;
c) der Querschnitt der Stegrahmen (3) verjüngt sich zu einer Einschnürung (5) ausgehend von den beiden Stirnflächen bis etwa zur halben Höhe der Stegrahmen (3) ;
d) die Scheiben (1, 2) weisen eine Wandstärke von weniger als 1 mm auf.

2. Kunstglas-Isolierscheibe nach Anspruch 1, dadurch gekennzeichnet, dass die Stegrahmen (3) einen zylindrischen Querschnitt aufweisen, und dass deren Seitenwände (4) die Seitenflächen eines Doppelkegelstumpfes bilden, dessen beide Kegelstümpfe mit den kleineren Stirnflächen zusammengesetzt sind.

3. Kunstglas-Isolierscheibe nach Anspruch 1, dadurch gekennzeichnet, dass die Stegrahmen (3) eine Vieleckform haben, und dass in jedem Eckbereich Versteifungsstege (10) vorgesehen sind, deren gerade Stirnkante senkrecht zu der Stirnfläche des Stegrahmens verlaufen.

4. Kunstglas-Isolierscheibe nach Anspruch 3, dadurch gekennzeichnet, dass die Stegrahmen (3) eine Quadratform haben, und dass im Eckbereich die Randleisten (6) jeweils auf einer senkrecht zur Diagonalen ausgerichteten Linie (9) in Höhe der Stirnkante des betreffenden Versteifungssteges (10) abgeschnitten sind.

5. Kunstglas-Isolierscheibe nach einem der beiden Ansprüche 3 oder 4, dadurch gekennzeichnet, dass auf den Seitenwänden weitere Versteifungsstege (11 ) vorgesehen sind.

6. Kunstglas-Isolierscheibe nach einem derAnsprüche 1 bis 5, dadurch gekennzeichnet, dass etwa in halber Höhe jedes Stegrahmens (3') in Höhe der Einschnürung (5) eine Zwischenscheibe (15) eingeformt ist, die den Querschnitt der Einschnürung ganz oder teilweise abdeckt.

7. Kunstglas-Isolierscheibe nach Anspruch 6, dadurch gekennzeichnet, dass an einer Seitenwand (4) des Stegrahmens (3') eine zungenförmige Platte (16) angeformt ist, deren Grösse etwa der Grösse der Stirnfläche des Stegrahmens gleich ist.

8. Kunstglas-Isolierscheibe nach Anspruch 7, dadurch gekennzeichnet, dass die übrigen drei Seitenwände (4") des Stegrahmens (3') Nutleisten (17) zur Aufnahme der zungenförmigen Platte (16) aufweisen.

9. Kunstglas-Isolierscheibe nach einem derAnsprüche 1 bis 8, dadurch gekennzeichnet, dass die Kunstglas-Isolierscheibe aus einem schlagfesten glasklaren Kunststoff besteht.

10. Kunstglas-Isolierscheibe nach einem der Ansprüche 1 bis 9, dadurch gekennzeichnet, dass die Achse der rohrförmigen Stegrahmen (3') gegenüber den Stirnflächen geneigt ist (Fig. 8 und 9).

11. Kunstglas-Isolierscheibe nach einem der Ansprüche 1 bis 10, dadurch gekennzeichnet, dass die Scheiben glasklar, die Stegrahmen eingetrübt oder undurchsichtig ausgebildet sind.

12. Kunstglas-Isolierscheibe nach einem der Ansprüche 1 bis 11, dadurch gekennzeichnet, dass die obere Scheibe ganz oder teilweise eingetrübt oder undurchsichtig ausgebildet ist und die Öffnungen der Stegrahmen so abdeckt, dass kein direkter Lichtdurchfall möglich ist.

## Revendications

1. Vitre isolante en verre synthétique à base d'au moins deux vitres (1,2) en substance synthétique et de châssis d'entretoisement (3) en substance synthétique qui sont agencés entre les vitres, sont sensiblement tubulaires et se touchent mutuellement, et dont les bords frontaux (6) sont soudés aux vitres (1, 2), caractérisée par les particularités suivantes:
a) les bords frontaux des châssis d'entretoisement (3) présentent des rebords (7) qui font saillie vers l'extérieur;
b) des nervures de soudage par ultra-sons (8) sont agencées perpendiculairement à la surface frontale formée par les bords frontaux (6) et les rebords (7) et elles s'étendent en direction de la vitre voisine (1 ) et (2), respectivement;
c) la section transversale des châssis d'entretoisement (3) se rétrécit en un étranglement (5) à partir des deux surfaces frontales jusqu'à approximativement la moitié de la hauteur des châssis d'entretoisement (3);
d) les vitres (1, 2) présentent une épaisseur de paroi inférieure à 1 mm.

2. Vitre isolante en verre synthétique suivant la revendication 1, caractérisée en ce que les châssis d'entretoisement (3) présentent une section transversale cylindrique, et en ce que leurs parois _{'} latéralés (4) forment les surfaces latérales d'un double tronc de cône, dont les deux troncs de cône sont réunis par leur plus petite surface frontale.

3. Vitre isolante en verre synthétique suivant la revendication 1, caractérisée en ce que les châssis d'entretoisement (3) ont une forme polygonale, et en ce que, dans chaque zone de coin, sont prévues des nervures de renforcement (10) dont les arêtes frontales rectilignes sont disposées perpendiculairement à la surface frontale du châssis d'entretoisement.

4. Vitre isolante en verre synthétique suivant la revendication 3, caractérisée en ce que les châssis d'entretoisement (3) ont une forme carrée, et en ce que, dans la zone de coin, les rebords (7) sont respectivement découpés suivant une ligne (9) dirigée perpendiculairement aux diagonales et à hauteur de l'arête frontale de la nervure de renforcement concernée (10).

5. Vitre isolante en verre synthétique suivant l'une des revendications 3 ou 4, caractérisée en ce que d'autres nervures de renforcement (11 ) sont prévues sur les parois latérales.

6. Vitre isolanie en verre synthétique suivant l'une des revendications 1 à 5, caractérisée en ce que, approximativement à mi-hauteur de chaque châssis d'entretoisement (3'), une vitre intermédiaire (15) est encastrée à hauteur de l'étranglement (5) et recouvre totalement ou partiellement la section transversale de l'étranglement.

7. Vitre isolante en verre synthétique suivant la revendication 6, caractérisée en ce qu'une plaque en forme de patte (16), dont la dimension est approximativement identique à la dimension de la surface frontale du châssis d'entretoisement, est agencée sur une paroi latérale (4) du châssis d'entretoisement (3').

8. Vitre isolante en verre synthétique suivant la revendication 7, caractérisée en ce que les trois autres parois latérales (4") du châssis d'entretoisement (3') présentent des baguettes rainurées (17) pour recevoir la plaque en forme de patte (16).

9. Vitre isolante en verre synthétique suivant l'une des revendications 1 à 8, caractérisée en ce que la vitre isolante en verre synthétique est constituée d'une matière synthétique transparente comme du verre, résistant aux chocs.

10. Vitre isolante en verre synthétique suivant l'une des revendications 1 à 9, caractérisée en ce que l'axe des châssis d'entretoisement tubulaires (3') est incliné par rapport aux surfaces frontales (fig. 8 et 9).

11. Vitre isolante en verre synthétique suivant l'une des revendications 1 à 10, caractérisée en ce que les vitres sont réalisées sous une forme transparente comme du verre et en ce que les châssis d'entretoisement sont réalisés sous une forme trouble ou non transparente.

12. Vitre isolante en verre synthétique suivant l'une des revendications 1 à 11, caractérisée en ce que la vitre supérieure est réalisée totalement ou partiellement sous une forme trouble ou non transparente et en ce que les ouvertures des châssis d'entretoisement sont couvertes de façon qu'aucune transmission de lumière directe ne soit possible.

## Claims

1. Insulating pane of synthetic glass consisting of at least two panes (1, 2) of synthetic material and several distance frames (3) of synthetic material, the distance frames being essentially tubular and adjoining each other, and the frontal edges (6) of the frames being welded with the panes (1, 2), characterized by the following elements:
a) the frontal edges of the distance frames (3) have outward extensions (7) ;
b) ultrasonic-welding ridges (8) are arranged perpendicular to the frontal surface formed by the frontal edges (6) and their outward extensions (7), the ridges being directed towards the adjoining pane (1 and 2, respectively);
c) the cross-sectional area of each distance frame (3) is maximum at the two frontal surfaces and diminishes towards the approximate middle (5) of the distance frame (3) ;
d) the thickness of the panes (1, 2) is less than 1 mm.

2. Insulating pane of synthetic glass according to claim 1, characterized in that the cross-sectional area of,the distance frames (3) is cylindrical and that the side faces (4) of the distance frames (3) form the lateral faces of a double truncated cone consisting of two truncated cones which are put together at their smaller frontal surfaces.

3. Insulating pane of synthetic glass according to claim 1, characterized in that the distance frames (3) are polygonal, and that stiffening webs (10) are arranged in the corners, the straight face edges of the stiffening webs being perpendicular to the frontal surface of the distance frame.

- 4. Insulating pane of synthetic glass according to claim 3, characterized in that the distance frames (3) are of square cross-section, and that at the corners the outward extensions (6) are cut down to the face edge of the stiffening web (10), the edge of cut (9) being perpendicular to the diagonal.

5. Insulating pane of synthetic glass according to one of the claims 3 or 4, characterized in that further stiffening webs (11 ) are arranged on the, side surfaces of the distance frame.

6. Insulating pane of synthetic glass according to one of the claims 1 to 5, characterized in that an intermediate pane (15) is moulded in the approximate middle (5) of each distance frame (3') in the region of minimum cross-sectional area, covering the cross-sectional area partially or completely.

7. Insulating pane of synthetic glass according to claim 6, characterized in that a tongue-shaped plate (16) is moulded onto one side surface (4) of the distance frame (3'), the size of the plate being similar to the size of the front surface of the distance frame.

8. Insulating pane of synthetic glass according to claim 7, characterized in that the other three side walls (4") of the distance frame (3') have grooved strips (17) for receiving the tongue-shaped plate (16).

9. Insulating pane of synthetic glass according to one of the claims 1 to 8, characterized in that the insulating pane of synthetic glass consists of an impact-resistant, transparent, synthetic material.

10. Insulating pane of synthetic glass according to one of the claims 1 to 9, characterized in that the axis of the tubular distance frames (3') is inclined with respect to the frontal surfaces (fig. 8 and 9).

11. Insulating pane of synthetic glass according to one of the claims 1 to 10, characterized in that the panes are transparent and the distance frames are non-translucent or opaque.

12. Insulating pane of synthetic material according to one of the claims 1 to 11, characterized in that the upper pane is partially or completely non-translucent or opaque, covering the openings of the distance frames in such a way that direct incidence of light is prevented.
